# FASCICULE DE BREVET EUROPEEN

(11) **EP 2 325 427 B1**
(45) Date de publication et mention de la délivrance du brevet: **24.12.2014**
(21) Numéro de dépôt: 10306235.2
(22) Date de dépôt: 10.11.2010
(51) Int. Cl.: E05F 15/12

(54) **DISPOSITIF DE PAUMELLE MOTORISÉÉ POUR PORTE BATTANTE TRÈS LOURDE ET PORTE BATTANTE TRÈS LOURDE ÉQUIPÉE D'UN TEL DISPOSITIF**
MOTORISIERTE SCHARNIERVORRICHTUNG FÜR SCHWERE DREHTÜRE UND DREHTÜR MIT EINER SOLCHEN SCHARNIERVORRICHTIUNG
MOTORIZED HINGE DEVICE FOR HEAVY PIVOTING DOORS AND HEAVY PIVOTING DOOR WITH SUCH A HINGE DEVICE

(30) Priorité: 12.11.2009 FR 0957977
(43) Date de publication de la demande: 25.05.2011
(73) Titulaire: Baumert (société par actions simplifiée Unipersonelle), F-67150 Schaeffersheim (FR)
(72) Inventeur: Bourget, M. Christian, 28500, Mézières-en-Drouais (FR)
(74) Mandataire: Nuss, Laurent

(56) Documents cités:
- EP-A2- 0 955 434
- WO-A1-2007/012965
- GB-A- 265 388

## Description

La présente invention concerne le domaine des portes battantes très lourdes et comportant au moins un battant ou vantail monté pivotant sur un dormant grâce à des paumelles et notamment des portes battantes très lourdes permettant plus particulièrement l'accès dans des environnements hostiles tels que des centrales nucléaires, et a pour objet une telle porte battante très lourde équipée d'un dispositif de paumelle motorisée pour de telles portes battantes très lourdes.

On sait que les portes battante très lourdes, pesant plusieurs tonnes, sont généralement constituées par un battant ou vantail très épais et de forte charge monté sur un dormant, autour d'un axe de rotation vertical, grâce à des paumelles comprenant chacune un axe de pivotement et plus particulièrement une paumelle inférieure supportant l'essentiel de la charge dudit battant et une paumelle supérieure formant essentiellement un point anti-basculement et de guidage axial dudit battant.

De telles paumelles sont généralement constituées par une partie de paumelle mobile solidaire du battant et par une partie de paumelle fixe solidaire du dormant, ladite partie de paumelle mobile étant montée en rotation autour de l'axe de pivotement correspondant par rapport à ladite partie de paumelle fixe. La partie de paumelle mobile forme usuellement une pièce femelle comportant un palier destiné à recevoir l'axe de pivotement par glissement ou par l'intermédiaire de roulements, tandis que ledit axe de pivotement est généralement solidaire de la partie de paumelle fixe ou intégré dans cette dernière, en étant orienté vers le haut.

En outre, ces portes très lourdes nécessitent habituellement la présence d'actionneurs pour permettre le déplacement, par pivotement, en ouverture ou en fermeture des battants.

Toutefois, l'environnement hostile d'une porte très lourde, par exemple dans un bâtiment de centrale nucléaire, exige une installation et une maintenance aisée et rapide qui ne peuvent être obtenues avec les actionneurs actuels, notamment les actionneurs à bras, tels qu'ils sont mis en oeuvre sur de telles portes très lourdes. Plus particulièrement, ils ne permettent pas une interchangeabilité sans une intervention complexe et de longue durée de l'opérateur.

En outre, les actionneurs actuels sont d'un prix relativement élevé et occupent un volume fonctionnel important qui rend leur installation difficile, voire impossible, sur des portes très lourdes dont l'environnement est très restreint, ce qui est le cas notamment des portes très lourdes installées dans les bâtiments des centrales nucléaires.

Le document WO 2007/012965 A1 a pour objet un système de charnière motorisée pour battants de portes ou analogues comprenant une aile fixe pourvue d'un pivot charnière, d'une aile mobile comportant deux bras de fixation sur le battant, un motoréducteur et un système de transmission situé entre le motoréducteur et l'aile mobile. Le système comprend un capuchon monté coaxialement par rapport audit pivot charnière et comportant une fente ajustée pour recevoir une partie de l'aile mobile. Le moteur est fixé par sa face supérieure, au moyen de vis, à la partie inférieure du pivot charnière solidaire de l'aile fixe, en s'étendant sous l'aile mobile. En outre, le moteur comprend un axe de sortie connecté par vissage à un axe d'entraînement s'étendant coaxialement par rapport à ce dernier, ledit axe d'entraînement étant connecté au capuchon de sorte à permettre l'entraînement en rotation de l'aile mobile solidaire du battant.

Toutefois, un système du type de celui du document WO 2007/012965 A1 est contraignant pour l'opérateur qui procède au changement du motoréducteur. En effet, celui-ci, lors de l'opération de montage ou de démontage, doit fixer le motoréducteur sur l'aile fixe au moyen d'une multiplicité de vis à l'aide d'outils spécifiques ou dévisser lesdites vis, ce tout en maintenant simultanément le motoréducteur positionné sous l'aile fixe. Une telle opération, plus particulièrement avec un bloc moteur de poids élevé utilisé pour actionner le battant d'une porte très lourde, ne peut alors être effectuée dans un temps très court imposé pour des interventions de ce type sur des portes motorisées de bâtiments de haute sécurité, en environnement hostile, tels que les centrales nucléaires. En outre, dans le système de ce document où le bloc moteur s'étend sous la paumelle, le montage du bloc moteur sur une paumelle inférieure est contraint par l'espace disponible entre cette dernière et le sol. Un tel espace peut être insuffisant pour recevoir ledit bloc ou contraignant pour les opérations de montage et de démontage de ce dernier.

Le document WO 98/50661 A1 concerne une unité d'entraînement électrique pour ensemble volet pliant, porte pliante ou analogue, comprenant un dispositif d'entraînement électrique comportant un moteur électrique et un système de transmission avec excentrique, dont la sortie est couplée avec un volet ou une porte. Le moteur électrique, qui comprend un axe de sortie aligné avec l'axe de pivotement du volet ou de la porte, est fixé par l'intermédiaire d'un support sur le bord avant du volet. L'axe de sortie s'étendant vers le bas est inséré et fixé dans un évidement pratiqué dans une extension de sorte que la mise en rotation de l'axe de sortie entraîne la rotation du moteur et donc le déplacement du volet ou du battant de la porte solidaire du moteur. Cependant, si l'unité du document WO 98/50661 A1 est adaptée pour actionner le déplacement d'un volet, celle-ci n'est pas adaptée pour permettre le déplacement d'un battant d'une porte très lourde et pour répondre aux contraintes imposées lors du changement du bloc moteur dans un bâtiment de haute sécurité équipé d'une telle porte.

La présente invention a pour but de pallier ces inconvénients en proposant une porte très lourde motorisée permettant des interventions de maintenance et de changement de la motorisation aisées répondant aux temps très courts imposés, en environnement hostile, dans les bâtiments de haute sécurité tels que les centrales nucléaires.

A cet effet la présente invention, qui a pour objet une porte très lourde motorisée comportant au moins un battant ou vantail monté pivotant, autour d'un axe de rotation sensiblement vertical, sur un dormant par l'intermédiaire d'au moins une paumelle inférieure et d'au moins une paumelle supérieure, ladite paumelle inférieure comprenant une partie de paumelle fixe solidaire dudit dormant et une partie de paumelle mobile solidaire dudit battant et montée en rotation par rapport à ladite partie de paumelle fixe autour d'un axe de pivotement, ladite partie de paumelle mobile comportant un mécanisme d'entraînement mû par un bloc de motorisation comportant un motoréducteur, apte à entraîner en rotation ladite partie de paumelle mobile autour de son axe de pivotement et, partant, à déplacer, par pivotement, en ouverture ou en fermeture, ledit battant, ledit bloc de motorisation étant monté de manière amovible sur ledit mécanisme d'entraînement et sur la partie de paumelle fixe et étant fixé sur la partie de paumelle fixe grâce à des moyens de fixation et de libération rapides, en étant maintenu en position d'entraînement dudit mécanisme d'entraînement avec blocage anti-rotation dudit bloc par rapport au battant, éventuellement avec un jeu radial, se caractérise en ce que le bloc de motorisation, d'une part, comporte un moyeu d'entraînement entraîné en rotation axiale par le motoréducteur et s'étendant en traversant une avancée du bloc de motorisation par rapport à la partie dudit bloc comportant la partie moteur, le mécanisme d'entraînement consistant en un arbre d'entraînement prolongeant la partie de paumelle mobile, coaxialement à son axe de pivotement, ledit arbre d'entraînement, solidaire de ladite partie de paumelle mobile, étant mû en rotation axiale par ledit moyeu d'entraînement grâce à des moyens de liaison et d'entraînement en rotation et, d'autre part, occupe un espace contigu au dormant, au niveau de l'axe de rotation du battant, entre la ou les paumelle(s) inférieure(s) et la ou les paumelle(s) supérieure(s) de ladite porte, sensiblement dans l'alignement de ces dernières, et en ce que ladite avancée est profilée de manière à présenter deux faces opposées, respectivement inférieure et supérieure, traversées sensiblement perpendiculairement par ledit moyeu d'entraînement qui débouche alors sur lesdites faces opposées par deux ouvertures respectivement inférieure et supérieure, ledit arbre d'entraînement étant introduit dans ledit moyeu d'entraînement à travers l'ouverture inférieure et le maintien avec blocage axial de l'arbre d'entraînement dans ledit moyeu d'entraînement étant permis grâce à une butée fixée de façon amovible sur la partie de l'extrémité libre dudit arbre d'entraînement dépassant de l'autre face opposée, et venant en appui contre la surface externe de ladite face en empêchant tout retrait dudit arbre d'entraînement hors dudit moyeu d'entraînement.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 est une vue en perspective d'un mode de réalisation préférentiel de la paumelle inférieure d'une porte battante très lourde motorisée représentée partiellement et en situation d'ouverture,
- la figure 2 est une vue rapprochée de la paumelle motorisée représenté sur la figure 1,
- la figure 3 est une vue rapprochée de la paumelle motorisée représentée sur la figure 1, sous un angle différent de celui de la figure 2, en situation où la porte très lourde est fermée,
- la figure 4 est une vue en perspective du bloc de motorisation représenté sur la figure 1,
- la figure 5 est une de face du bloc de motorisation représenté sur la figure 4,
- la figure 6 est une vue de profil du bloc de motorisation représenté sur la figure 4,
- la figure 7 est une vue de dessous du bloc de motorisation représenté sur la figure 4,
- la figure 8 est une vue de dessus du bloc de motorisation représenté sur la figure 4,
- la figure 9 est une vue en perspective et en éclatée d'une partie de paumelle mobile et de l'axe de pivotement correspondant de la partie de paumelle fixe de la paumelle de la porte motorisée selon la présente invention représentées sur la figure 1.

Les figures montrent une porte très lourde motorisée comportant au moins un battant ou vantail 1 monté pivotant, autour d'un axe de rotation 1' sensiblement vertical, sur un dormant 2 par l'intermédiaire d'au moins une paumelle inférieure 3, 4 et d'au moins une paumelle supérieure, la paumelle inférieure comprenant une partie de paumelle fixe 3 solidaire dudit dormant 2 et une partie de paumelle mobile 4 solidaire dudit battant 1 et montée en rotation par rapport à ladite partie de paumelle fixe 3 autour d'un axe de pivotement 5, la partie de paumelle mobile 4 comportant un mécanisme d'entraînement 6, 8 mû par un bloc de motorisation 7, comportant un motoréducteur 7', apte à entraîner en rotation ladite partie de paumelle mobile 4 autour de son axe de pivotement 5 et, partant, à déplacer, par pivotement, en ouverture ou en fermeture, ledit battant 1. En outre, le bloc de motorisation 7 est, d'une part, monté de manière amovible sur le mécanisme d'entraînement 6, 8 et sur la partie de paumelle fixe 3 et, d'autre part, fixé sur la partie de paumelle fixe 3 grâce à des moyens de fixation et de libération rapides 9, 10, en étant maintenu en position d'entraînement dudit mécanisme d'entraînement 6, 8 avec blocage anti-rotation dudit bloc 7 par rapport au battant 1, éventuellement avec un jeu radial.

Comme on peut le voir clairement sur les figures annexées, le bloc de motorisation 7 peut être monté de préférence sur la face supérieure de la partie de paumelle fixe 3, en reposant plus particulièrement sur celle-ci.

Conformément à la présente invention, le bloc de motorisation 7 comporte un moyeu d'entraînement 12 et le mécanisme d'entraînement consiste en un arbre d'entraînement 6 prolongeant la partie de paumelle mobile 4, coaxialement à son axe de pivotement 5, ledit arbre d'entraînement 6 étant mû en rotation axiale par ledit moyeu d'entraînement 12 du bloc de motorisation 7 grâce à des moyens de liaison et d'entraînement en rotation 8, 11 (figure 4 et figure 9).

De préférence, les moyens de liaison et d'entraînement en rotation peuvent consister en une ou plusieurs clavettes 8 fixées sur ledit arbre d'entraînement 6, en étant par exemple fixées chacune longitudinalement sur la face externe dudit arbre 6 (figure 9), et en venant s'engager chacune dans une rainure de clavette 11 (figure 4) pratiquée dans le moyeu d'entraînement 12 du bloc de motorisation 6, ce de manière à transmettre le couple moteur à l'arbre d'entraînement 6 au travers de ladite clavette 8 correspondante.

On peut voir également sur la figure 2 et sur la figure 4 que le moyeu d'entraînement 12 entraîné en rotation axiale par le motoréducteur 7' s'étend en traversant une avancée 7" du bloc de motorisation 7, par rapport à la partie dudit bloc 7 comportant la partie moteur, de manière à pouvoir implanter aisément et rapidement ledit bloc de motorisation 7 sur l'arbre d'entraînement 6 de la partie de paumelle mobile 4.

L'avancée 7" est profilée, de préférence en forme globalement de parallélépipède rectangle, de manière à présenter deux faces opposées, respectivement inférieure et supérieure, traversées sensiblement perpendiculairement par ledit moyeu d'entraînement 12 qui débouche alors sur lesdites faces opposées par deux ouvertures respectivement inférieure 12' (figure 7) et supérieure 12" (figure 4), ce afin de permettre, d'une part, l'introduction de l'arbre d'entraînement 6 dans ledit moyeu d'entraînement 12 de préférence à travers l'ouverture inférieure 12', appelée ci-après ouverture d'introduction 12' et, d'autre part, le maintien avec blocage axial de l'arbre d'entraînement 6 dans ledit moyeu d'entraînement 12 grâce à une butée 6', telle qu'une rondelle, fixée, par exemple au moyen d'une vis 6", et donc par nature de façon amovible, sur la partie de l'extrémité libre dudit arbre d'entraînement 6 dépassant de l'autre face opposée, et venant en appui contre la surface externe de ladite face (figure 2) en empêchant tout retrait dudit arbre d'entraînement 6 hors dudit moyeu d'entraînement 12.

Le bloc de motorisation 7 est fixé, de manière amovible, avec blocage anti-rotation, sur la partie de paumelle fixe 3 par l'intermédiaire d'une pièce de liaison 9 fixée sur ledit bloc de motorisation 7 et comportant une partie de liaison 13 assurant la liaison mécanique avec ladite partie de paumelle fixe 3 par l'intermédiaire d'un axe ou doigt de liaison et de blocage anti-rotation 10 fixé sur cette dernière, la liaison mécanique entre la partie de liaison 13 et ledit doigt étant, de préférence, une liaison mécanique avec jeu radial apte à conférer un degré de liberté audit bloc 7 autorisant des déplacements éventuels et de faible ampleur de ce dernier, lors de l'ouverture ou de la fermeture du battant 1 (figure 2, figure 3, figure 7 et figure 8).

La pièce de liaison 9 recevant le doigt de liaison et de blocage anti-rotation 10 en vue de permettre la fixation amovible du bloc de motorisation 7, tout en empêchant la rotation dudit bloc par rapport au battant 1, sur une partie fixe du dormant 2 et plus particulièrement sur la partie de paumelle fixe 3 ainsi que l'arbre d'entraînement 6 prolongeant la partie de paumelle mobile 4 en vue de son introduction dans le moyeu 12 du bloc de motorisation 7, permet une interchangeabilité aisée et de courte durée de ce dernier que n'offre pas les systèmes actuels qui ne comporte pas de tels moyens de fixation et de libération rapides dudit bloc à la fois sur la partie de paumelle mobile et sur la partie de paumelle fixe.

Dans un mode de réalisation préférentiel de la présente invention, la pièce de liaison 9 peut être fixée avantageusement sous le bloc de motorisation 7 et en partie en regard de l'ouverture d'introduction 12' de l'arbre d'entraînement 6 dans le moyeu d'entraînement 12 (figure 7 et figure 8).

On comprendra alors que la partie de liaison 13 constitue une extension latérale de la partie de la pièce de liaison 9 située en regard de ladite ouverture d'introduction 12'.

La présente invention peut prévoir que le doigt de liaison et de blocage anti-rotation 10 présente une forme allongée, préférentiellement globalement cylindrique, et soit relié mécaniquement par l'une de ses extrémités libres à la partie de liaison 13 de la pièce de liaison 9 et fixé par son autre extrémité libre sur la face externe de la partie de paumelle fixe 3, en s'étendant sensiblement parallèlement à l'axe de rotation 1' du battant 1, distinctement de la partie de paumelle mobile 4.

De préférence, la partie de paumelle fixe 3 peut présenter une structure profilée de forme globalement cylindrique d'axe sensiblement vertical et le doigt de liaison et de blocage anti-rotation 10 peut être fixé sur la face supérieure de ladite partie de paumelle fixe 3 en s'étendant sensiblement perpendiculairement à cette dernière, comme on peut le voir notamment sur la figure 2 et sur la figure 3.

De préférence, comme on peut le voir sur la figure 7, la pièce de liaison 9 peut être réalisée sous la forme d'une plaque fixée sous le bloc de motorisation 7 et en partie en regard de l'ouverture d'introduction 12' de l'arbre d'entraînement 6 dans le moyeu d'entraînement 12. Ladite pièce de liaison 9 en forme de plaque peut s'étendre avantageusement dans un plan sensiblement perpendiculaire à l'axe 12"' du moyeu d'entraînement 12 et peut comporter, d'une part, une première lumière 9' apte à être traversée par ledit arbre d'entraînement 6 de la partie de paumelle mobile 4 en vue de permettre la liaison mécanique en entraînement dudit arbre d'entraînement 6 avec ledit moyeu d'entraînement 12 et, d'autre part, d'une deuxième lumière 9" apte à recevoir une partie de l'extrémité libre correspondante du doigt de liaison et de blocage anti-rotation 10 (figure 4) en vue d'assurer la liaison mécanique de ladite pièce de liaison 9 avec ledit doigt 10, ce afin d'assurer un blocage anti-rotation du bloc de motorisation 7, notamment autour de l'axe 12"' du moyeu d'entraînement 12.

Si on se réfère à la figure 7 et à la figure 8, on peut voir que la pièce de liaison 9 en forme de plaque est fixée sous le bloc de motorisation 7 grâce à des vis 9^{IV}, réparties de préférence autour de la première ouverture 9', permettant de serrer ladite pièce de liaison 9 contre la face inférieure 7"' dudit bloc de motorisation 7.

La pièce de liaison 9, fixée sur le bloc de motorisation 7 et connectée mécaniquement au doigt de liaison et de blocage anti-rotation 10 solidaire d'un point fixe de la porte très lourde concernée et de préférence de la partie de paumelle fixe 3, est ainsi bloqué en rotation autour de l'axe 12"' du moyeu d'entraînement 12, ce qui a pour effet d'empêcher toute rotation dudit bloc de motorisation 7, notamment autour dudit axe 12"'.

On comprendra qu'en situation de fonctionnement, lorsque le motoréducteur 7' est alimenté, celui-ci est apte à entraîner le moyeu d'entraînement 12 qui entraîne alors en rotation axiale l'arbre d'entraînement 6, de préférence claveté, solidaire de la partie de paumelle mobile 4 et, partant, le pivotement, en ouverture ou en fermeture, du battant 1 solidaire en rotation de ladite partie de paumelle mobile 4.

On comprendra également qu'un bloc de motorisation 7 amovible mis en oeuvre selon la présente invention est maintenu, avec blocage anti-rotation, en position d'entraînement en rotation de la partie de paumelle mobile 4 et, partant, du battant 1 de la porte très lourde concernée, d'une part, en étant implanté fonctionnellement sur l'arbre d'entraînement 6 solidaire en rotation de la partie de paumelle mobile 4 et, d'autre part, en étant bloqué en rotation autour de l'axe 12"' du moyeu d'entraînement 12 par l'intermédiaire de la pièce de liaison 9 recevant le doigt de liaison et de blocage anti-rotation 10 solidaire de la partie de paumelle fixe 3.

D'autre part, la présente invention peut prévoir avantageusement que la deuxième lumière 9" présente une forme oblongue, d'axe longitudinal 9"' passant sensiblement par l'axe 12'" du moyeu d'entraînement 12 du bloc de motorisation 7, de préférence de largeur sensiblement égale au diamètre de la partie de l'extrémité libre correspondante du doigt de liaison et de blocage anti-rotation 10 globalement cylindrique la traversant. Ladite partie de l'extrémité libre traversant ladite deuxième lumière 9" oblongue est apte à coulisser librement dans cette dernière, ce de manière à lui conférer un jeu radial ou degré de liberté de déplacement radial dans le sens de la longueur de ladite deuxième lumière 9" oblongue (figure 7) permettant d'autoriser des déplacements radiaux éventuels et de faible ampleur dudit bloc de motorisation 7, lors de l'ouverture ou de la fermeture du battant 1.

Enfin, la présente invention peut prévoir que l'axe de pivotement 5 peut être solidaire de la partie de paumelle fixe 3 et que la partie de paumelle mobile 4 peut être constituée par une platine de support 14 destinée à être fixée sur le battant 1, par exemple grâce à des vis 14', et se prolongeant par un bras 15 portant à son extrémité libre un embout 16, de préférence de forme globalement cylindrique, comportant une cavité de réception ou palier 16' destinée à recevoir l'axe de pivotement 5 de la partie de paumelle mobile 4 (figure 2, figure 3 et figure 9).

En outre le bras 15 peut s'étendre avantageusement en s'écartant du plan du battant 1, comme on peut le voir par exemple sur la figure 3, de manière à créer un espace ou dégagement suffisant permettant de loger et de mettre en oeuvre le bloc de motorisation 7, tandis que l'axe de pivotement 5 peut avantageusement être monté sur la partie de paumelle fixe 3 (figure 2 et figure 3).

De préférence, l'arbre d'entraînement 6 de la partie de paumelle mobile 4 peut être fixé sur la face supérieure de l'embout 16 par l'intermédiaire d'un capot 17 de forme globalement cylindrique comportant une base élargie formant une couronne de fixation 18 pour sa liaison avec blocage en rotation sur ledit embout 16, de préférence par vissage de ladite couronne 18 sur ladite face supérieure de ce dernier et plus particulièrement par vissage de vis 19 espacées régulièrement sur toute la circonférence de ladite couronne 18 (figure 2, figure 3 et figure 9).

En outre, la présente invention peut prévoir un arrangement préférentiel dans lequel le bloc de motorisation 7 peut avantageusement occuper un espace contigü audit dormant 2, au niveau de l'axe de rotation 1' du battant 1, entre la ou les paumelle(s) inférieure(s) 3, 4 et la ou les paumelle(s) supérieure(s) de ladite porte, c'est-à-dire sensiblement dans l'alignement des paumelles respectivement inférieure et supérieure(s), ceci dans le but d'obtenir un encombrement limitée du bloc de motorisation et une mise en oeuvre à un emplacement ne demandant aucun travaux dans le dormant ou dans la dalle logeant ladite porte. Un tel arrangement répond ainsi parfaitement aux contraintes liées à l'environnement restreint, voire hostile, d'une telle porte, et notamment d'une porte permettant l'accès à un espace clos dans un bâtiment de centrale nucléaire.

On notera que le guidage en rotation de la partie de paumelle mobile 4 par rapport à la partie de paumelle fixe 3 de chaque dite paumelle inférieure, autour de son axe de pivotement 5 peut avantageusement être réalisé par interposition de moyens de roulement radiaux destinés à supporter principalement des charges radiales et de moyens de roulement axiaux destinés à supporter principalement les charges axiales, lesdits moyens de roulement étant aptes à autoriser un défaut angulaire de coaxialité de ladite partie de paumelle fixe par rapport à ladite partie de paumelle mobile, comme cela est décrit dans la demande de brevet française n° 09 57975 au nom de la présente demanderesse.

Dans ce dernier cas, chaque paumelle supérieure, conformément à la demande de brevet française précitée, peut avantageusement comprendre des moyens de roulement radiaux destinés à supporter principalement les charges radiales et étant aptes à autoriser un défaut angulaire de coaxialité de sa partie de paumelle fixe par rapport à sa partie de paumelle mobile.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant des revendications annexées.

## Revendications

1. Porte très lourde motorisée comportant au moins un battant ou vantail (1) et au moins une paumelle inférieure (3, 4) et au moins une paumelle supérieure, le battant étant monté pivotant autour d'un axe de rotation (1') sensiblement vertical, sur un dormant (2) par l'intermédiare desdites paumelles (3, 4) ladite paumelle inférieure comprenant une partie de paumelle fixe (3) solidaire dudit dormant (2) et une partie de paumelle mobile (4) solidaire dudit battant (1) et montée en rotation par rapport à ladite partie de paumelle fixe (3) autour d'un axe de pivotement (5), ladite partie de paumelle mobile (4) comportant un mécanisme d'entraînement (6, 8) mû par un bloc de motorisation (7) comportant un motoréducteur (7'), apte à entraîner en rotation ladite partie de paumelle mobile (4) autour de son axe de pivotement (5) et, partant, à déplacer, par pivotement, en ouverture ou en fermeture, ledit battant (1), ledit bloc de motorisation (7) étant monté de manière amovible sur ledit mécanisme d'entraînement (6, 8) et sur la partie de paumelle fixe (3) et étant fixé sur la partie de paumelle fixe (3) grâce à des moyens de fixation et de libération rapides (9, 10), en étant maintenu en position d'entraînement dudit mécanisme d'entraînement (6, 8) avec blocage anti-rotation dudit bloc (7) par rapport au battant (1), éventuellement avec un jeu radial,
porte **caractérisée en ce que** le bloc de motorisation (7), d'une part, comporte un moyeu d'entraînement (12) entraîné en rotation axiale par le motoréducteur (7') et s'étendant en traversant une avancée (7") du bloc de motorisation (7) par rapport à la partie dudit bloc (7) comportant la partie moteur, le mécanisme d'entraînement consistant en un arbre d'entraînement (6) prolongeant la partie de paumelle mobile (4), coaxialement à son axe de pivotement (5), ledit arbre d'entraînement (6), solidaire de ladite partie de paumelle mobile, étant mû en rotation axiale par ledit moyeu d'entraînement (12) grâce à des moyens de liaison et d'entraînement en rotation (8, 11) et, d'autre part, occupe un espace contigu au dormant (2), au niveau de l'axe de rotation (1') du battant (1), entre la ou les paumelle(s) inférieure(s) (3, 4) et la ou les paumelle(s) supérieure(s) de ladite porte, sensiblement dans l'alignement de ces dernières,
et **en ce que** ladite avancée (7") est profilée de manière à présenter deux faces opposées, respectivement inférieure et supérieure, traversées sensiblement perpendiculairement par ledit moyeu d'entraînement (12) qui débouche alors sur lesdites faces opposées par deux ouvertures respectivement inférieure (12') et supérieure (12"), ledit arbre d'entraînement (6) étant introduit dans ledit moyeu d'entraînement (12) à travers l'ouverture inférieure (12') et le maintien avec blocage axial de l'arbre d'entraînement (6) dans ledit moyeu d'entraînement (12) étant permis grâce à une butée (6') fixée de façon amovible sur la partie de l'extrémité libre dudit arbre d'entraînement (6) dépassant de l'autre face opposée, et venant en appui contre la surface externe de ladite face en empêchant tout retrait dudit arbre d'entraînement (6) hors dudit moyeu d'entraînement (12) et **en ce que** le bloc de motorisation (7) est fixé de manière amovible sur la partie de paumelle fixe (3) par l'intermédiaire d'une pièce de liaison (9) fixée sur ledit bloc de motorisation (7) et comportant une partie de liaison (13) assurant la liaison mécanique avec la partie de paumelle fixe (3) par l'intermédiaire d'un axe ou doigt de liaison et de blocage anti-rotation (10) fixé sur la partie de paumelle fixe (3).

2. Porte, suivant la revendication 1, **caractérisée en ce que** les moyens de liaison et d'entraînement en rotation consistent en une ou plusieurs clavettes (8) fixées sur l'arbre d'entraînement (6) et venant s'engager chacune dans une rainure de clavette (11) pratiquée dans le moyeu d'entraînement (12) du bloc de motorisation (6).

3. Porte, suivant la revendication 2, **caractérisée en ce que** la liaison mécanique entre la partie de liaison (13) et le doigt de liaison et de blocage anti-rotation (10) est une liaison mécanique avec jeu radial apte à conférer un degré de liberté audit bloc (7) autorisant des déplacements éventuels et de faible ampleur de ce dernier lors de l'ouverture ou de la fermeture du battant (1).

4. Porte, suivant la revendication 3, **caractérisée en ce que** la pièce de liaison (9) est fixée sous le bloc de motorisation (7) et en partie en regard de l'ouverture d'introduction (12') de l'arbre d'entraînement (6) dans le moyeu d'entraînement (12) et **en ce que** le doigt de liaison et de blocage anti-rotation (10) présente une forme allongée, préférentiellement globalement cylindrique, et est relié mécaniquement par l'une de ses extrémités libres à ladite pièce de liaison (9) et fixé par son autre extrémité libre sur la face externe de la partie de paumelle fixe (3), en s'étendant sensiblement parallèlement à l'axe de rotation (1') du battant (1), distinctement de la partie de paumelle mobile (4).

5. Porte, suivant la revendication 4, **caractérisée en ce que** la partie de paumelle fixe (3) présente une structure profilée de forme globalement cylindrique, d'axe sensiblement vertical, et **en ce que** le doigt de liaison et de blocage anti-rotation (10) est fixé sur la face d'extrémité supérieure de ladite partie de paumelle fixe (3).

6. Porte, suivant l'une quelconque des revendications 4 à 5, **caractérisée en ce que** la pièce de liaison (9) est réalisée sous la forme d'une plaque fixée sous le bloc de motorisation (7), en partie en regard de l'ouverture d'introduction (12') de l'arbre d'entraînement (6) dans le moyeu (12), et s'étendant dans un plan sensiblement perpendiculaire à l'axe d'entraînement (12') dudit moyeu d'entraînement (12), ladite pièce de liaison (9) en forme de plaque comportant, d'une part, une première lumière (9') apte à être traversée par ledit arbre d'entraînement (6) de la partie de paumelle mobile (4) en vue de permettre la liaison mécanique en entraînement dudit arbre (6) dans ledit moyeu (12) et, d'autre part, une deuxième lumière (9") apte à recevoir une partie de l'extrémité libre correspondante du doigt de liaison et de blocage anti-rotation (10) en vue d'assurer la liaison mécanique de ladite pièce de liaison (9) avec ce dernier, ce afin d'assurer un blocage anti-rotation du bloc de motorisation (7).

7. Porte, suivant la revendication 6, **caractérisée en ce que** la deuxième lumière (9") présente une forme oblongue d'axe longitudinal (9"') passant sensiblement par l'axe d'entraînement (12') du moyeu d'entraînement (12) du bloc de motorisation (7) et **en ce que** la partie de l'extrémité libre correspondante du doigt de liaison et de blocage anti-rotation (10) traversant ladite deuxième lumière (10) est apte à coulisser librement dans cette dernière de manière à lui conférer un jeu radial dans le sens de la longueur de ladite deuxième lumière (9") oblongue permettant d'autoriser des déplacements radiaux éventuels et de faible ampleur dudit bloc de motorisation (7), lors de l'ouverture ou de la fermeture du battant (1).

8. Porte, suivant l'une quelconque des revendications 1 à 7, **caractérisée en ce que** l'axe de pivotement (5) est solidaire de la partie de paumelle fixe (3) et **en ce que** la partie de paumelle mobile (4) est constituée par une platine de support (14) destinée à être fixée sur le battant (1) et se prolongeant par un bras (15) portant à son extrémité libre un embout (16), de forme globalement cylindrique, comportant une cavité de réception ou palier (16') destinée à recevoir ledit axe de pivotement (5) de ladite partie de paumelle mobile (4) et **en ce que** ledit bras (15) s'étend en s'écartant du plan du battant (1) de manière à créer un espace ou dégagement suffisant permettant de loger et de mettre en oeuvre le bloc de motorisation (7).

9. Porte, suivant la revendication 8, **caractérisée en ce que**, le cas échéant, l'arbre d'entraînement (6) de la partie de paumelle mobile (4) est fixé sur la face supérieure de l'embout (16) par l'intermédiaire d'un capot (17) de forme globalement cylindrique comportant une base élargie formant une couronne de fixation (18) pour sa liaison avec blocage en rotation sur ledit embout (16), de préférence par vissage de ladite couronne (18) sur ladite face supérieure de ce dernier.

10. Porte, suivant l'une quelconque des revendications 1 à 9, **caractérisée en ce que** le guidage en rotation de la partie de paumelle mobile (4) par rapport à la partie de paumelle fixe (3) de chaque paumelle inférieure (3, 4), autour de son axe de pivotement (5), est réalisé par interposition de moyens de roulement radiaux destinés à supporter principalement des charges radiales et de moyens de roulement axiaux destinés à supporter principalement les charges axiales et **en ce que** le guidage en rotation de la partie de paumelle mobile par rapport à la partie de paumelle fixe de chaque paumelle supérieure, autour de son axe de pivotement, est réalisé par interposition de moyens de roulement radiaux destinés à supporter principalement des charges radiales, lesdits moyens de roulement étant aptes à autoriser un défaut angulaire de coaxialité desdites parties de paumelles fixes par rapport auxdites parties de paumelles mobiles.

## Patentansprüche

1. Sehr schwere Tür mit motorischem Antrieb, mit zumindest einem Türflügel oder Türblatt (1) und zumindest einem unteren Scharnier (3, 4) und zumindest einem oberen Scharnier, wobei der Türflügel schwenkbar um eine im Wesentlichen vertikale Drehachse (1') auf einem Türrahmen (2) über die Scharniere (3, 4) befestigt ist, wobei das untere Scharnier einen festen Scharnierteil (3), der mit dem Türrahmen (2) verbunden ist, und einen beweglichen Scharnierteil (4) umfasst, der mit dem Türflügel (1) verbunden und gegenüber dem festen Scharnierteil (3) um eine Schwenkachse (5) drehbar befestigt ist, wobei der bewegliche Scharnierteil (4) einen Antriebsmechanismus (6, 8) umfasst, der durch einen Motorantriebsblock (7) angetrieben wird, der einen Getriebemotor (7') umfasst, der für den Drehantrieb des beweglichen Scharnierteils (4) um dessen Schwenkachse (5) ausgebildet ist und damit durch Verschwenken in Öffnungs- und Schließrichtung den Türflügel (1) bewegt, wobei der Motorantriebsblock (7) in lösbarer Weise auf dem Antriebsmechanismus (6, 8) und auf dem festen Scharnierteil (3) befestigt ist und auf dem festen Scharnierteil (3) mit Hilfe von Einrichtungen zur schnellen Befestigung und Trennung (9, 10) befestigt ist und in der Antriebsposition des Antriebsmechanismus (6, 8) unter Drehblockierung des Blockes (7) bezüglich des Türflügels (1), gegebenenfalls mit einem Radialspiel, gehalten ist,
wobei die Tür **dadurch gekennzeichnet ist, dass** der Motorantriebsblock (7) einerseits eine Antriebsnabe (12) umfasst, die durch den Getriebemotor (7') in axialer Drehung angetrieben ist und sich unter Durchqueren eines Vorderteils (7") des Motorantriebsblockes (7) bezüglich des Teils dieses Blockes (7), der den Motorteil umfasst, erstreckt, wobei der Antriebsmechanismus aus einer Antriebswelle (6) besteht, die den beweglichen Scharnierteil (4) koaxial zu dessen Schwenkachse (5) verlängert, wobei die Antriebswelle (6) fest mit dem beweglichen Scharnierteil verbunden ist und in axialer Drehung durch die Antriebsnabe (12) mit Hilfe von Verbindungs- und Drehantriebseinrichtungen (8, 11) angetrieben wird, und andererseits einen an den Türrahmen (2) angrenzenden Raum im Bereich der Drehachse (1') des Türflügels (1) zwischen dem oder den unteren Scharnier oder Scharnieren (3, 4) und dem oder dem oder den oberen Scharnier oder Scharnieren der Tür im Wesentlichen in Ausrichtung mit den Letzteren einnimmt,
und dass der Vorderteil (7") in einer Weise profiliert ist, dass er zwei gegenüberliegende untere beziehungsweise obere Außenflächen aufweist, die im Wesentlichen senkrecht von der Antriebsnabe (12) durchquert werden, die dann an den entgegengesetzten Außenflächen durch zwei Öffnungen, eine untere Öffnung (12') bzw. eine obere Öffnung (12"), mündet, wobei die Antriebswelle (6) in die Antriebsnabe (12) ausgehend von der unteren Öffnung (12') eingeführt ist und die Halterung mit einer axialen Blockierung der Antriebswelle (6) in der Antriebsnabe (12) mit Hilfe eines Anschlags (6') ermöglicht wird, der in lösbarer Weise auf dem aus der anderen entgegengesetzten Außenfläche vorspringenden freien Endteil der Antriebswelle (6) befestigt ist und zur Anlage gegen die Oberfläche der Außenfläche kommt und jedes Herausziehen der Antriebswelle (6) aus der Antriebsnabe (12) verhindert, und
dass der Motorantriebsblock (7) in lösbarer Weise auf dem festen Scharnierteil (3) über ein Verbindungsstück (9) befestigt ist, das an dem Motorantriebsblock (7) befestigt ist und einen Verbindungsteil (13) umfasst, der die mechanische Verbindung mit dem festen Scharnierteil (3) über eine Welle oder einen Bolzen zur Verbindung und Blockierung gegen eine Drehung (10) sicherstellt, die beziehungsweise der auf dem festen Scharnierteil (3) befestigt ist.

2. Tür nach Anspruch 1, **dadurch gekennzeichnet, dass** die Verbindungs- und Drehantriebseinrichtungen aus einem oder mehreren Keilen (8) bestehen, die auf der Antriebswelle (6) befestigt sind und jeweils in einer Keilnut (11) in Eingriff kommen, die in der Antriebsnabe (12) des Motorantriebsblockes (6) ausgebildet ist.

3. Tür nach Anspruch 2, **dadurch gekennzeichnet, dass** die mechanische Verbindung zwischen dem Verbindungsteil (13) und dem Bolzen (10) zur Verbindung und Blockierung gegen eine Drehung eine mechanische Verbindung mit einem Radialspiel ist, das so ausgebildet ist, dass es dem Block (7) einen Freiheitsgrad erteilt, der gegebenenfalls auftretende und eine geringe Größe aufweisende Bewegungen des Letzteren beim Öffnen oder Schließen des Türflügels (1) ermöglicht,

4. Tür nach Anspruch 3, **dadurch gekennzeichnet, dass** das Verbindungsstück (9) unter dem Motorantriebsblock (7) und teilweise bezüglich der Einführöffnung (12') der Antriebswelle (6) in die Antriebsnabe (12) befestigt ist, und dass der Bolzen zur Verbindung und Blockierung gegen eine Drehung (10) eine allgemein langgestreckte, vorzugsweise zylindrische Form aufweist und mechanisch über eines seiner freien Enden mit dem Verbindungsstück (9) verbunden und mit einem anderen freien Ende auf der Außenfläche des festen Scharnierteils (3) befestigt ist und sich im Wesentlichen parallel zur Drehachse (1') des Türflügels (1) getrennt von dem beweglichen Scharnierteil (4) erstreckt.

5. Tür nach Anspruch 4, **dadurch gekennzeichnet, dass** der feste Scharnierteil (3) eine profilierte Struktur mit allgemein zylindrischen Form mit einer im Wesentlichen vertikalen Achse aufweist, und dass der Bolzen (10) zur Verbindung und Blockierung gegen eine Drehung auf der Stirnfläche des oberen Endes des festen Scharnierteils (3) befestigt ist.

6. Tür nach einem der Ansprüche 4 bis 5, **dadurch gekennzeichnet, dass** das Verbindungsstück (9) in Form einer Platte ausgebildet ist, die auf dem Motorantriebsblock (7) teilweise bezüglich der Einführöffnung (12') der Antriebswelle (6) in die Nabe (12) befestigt ist und sich in einer Ebene im Wesentlichen unter einem rechten Winkel zur Antriebsachse (12') der Antriebsnabe (12) erstreckt, wobei das Verbindungsstück (9) in Form der Platte einerseits eine erste Öffnung (9'), die so ausgebildet ist, dass sie durch die Antriebswelle (6) des beweglichen Scharnierteils (6) durchquert werden kann, um die mechanische Antriebsverbindung der Welle (6) in der Nabe (12) zu ermöglichen, und andererseits eine zweite Öffnung (9") umfasst, die zur Aufnahme eines Teils des entsprechenden freien Endes des Bolzens (10) zur Verbindung und Blockierung gegen eine Drehung umfasst, um die mechanische Verbindung des Verbindungsstückes (9) mit dem Letzteren sicherzustellen, um auf diese Weise eine Blockierung gegen eine Drehung des Motorantriebsblockes (7) zu erreichen.

7. Tür nach Anspruch 6, **dadurch gekennzeichnet, dass** die zweite Öffnung (9") eine langgestreckte Form mit einer Längsachse (9"') aufweist, die im Wesentlichen die Antriebsachse (12') der Antriebsnabe (12) des Motorantriebsblockes (7) durchläuft, und dass der entsprechende freie Endteil des Bolzens (10) zur Verbindung und Blockierung gegen eine Drehung, der diese zweite Öffnung (9") durchquert, zum freien Gleiten in der Letzteren ausgebildet ist, derart, dass diesem ein Radialspiel in Richtung der Länge der zweiten langgestreckten Öffnung (9") erteilt wird, das es ermöglicht, gegebenenfalls auftretende und eine geringe Größe aufweisende radiale Bewegungen des Motorantriebsblockes (7) beim Öffnen oder Schließen des Türflügels (1) zuzulassen.

8. Tür nach einem der Ansprüche 1 bis 7, **dadurch gekennzeichnet, dass** die Schwenkachse (5) mit dem festen Scharnierteil (3) verbunden ist, und dass der bewegliche Scharnierteil (4) durch eine Tragplatte (14) gebildet ist, die zur Befestigung an dem Türflügel (1) bestimmt und durch einem Arm (15) verlängert ist, der an seinem freien Ende eine Buchse (16) mit allgemein zylindrischer Form trägt, die einen Aufnahme- oder Lager-Hohlraum (16') umfasst, der zur Aufnahme der Schwenkachse (5) des beweglichen Scharnierteils (4) bestimmt ist, und dass sich der Arm (15) auf Abstand von der Ebene des Türflügels (1) derart erstreckt, dass ein ausreichender Raum oder Abstand geschaffen wird, der die Anbringung des Motorantriebsblockes (7) ermöglicht.

9. Tür nach Anspruch 8, **dadurch gekennzeichnet, dass** gegebenenfalls die Antriebswelle (6) des beweglichen Scharnierteils (4) auf der oberen Stirnfläche der Buchse (16) über eine Kappe (17) mit allgemein zylindrischer Form befestigt ist, die einen erweiterten Basisteil umfasst, der einen Befestigungskranz (18) für seine Verbindung und Drehblockierung auf der Buchse (16) bildet, vorzugsweise durch Verschrauben des Kranzes (18) auf der oberen Stirnfläche der Buchse.

10. Tür nach einem der Ansprüche 1 bis 9, **dadurch gekennzeichnet, dass** die Drehführung des beweglichen Scharnierteils (4) gegenüber dem festen Scharnierteil (3) jedes unteren Scharniers (3, 4) um dessen Schwenkachse (5) durch Einfügung von Radial-Wälzlager-Mitteln, die hauptsächlich zur Abstützung von radialen Kräften bestimmt sind, und von Axial-Wälzlager-Mitteln verwirklicht ist, die hauptsächlich zur Aufnahme der axialen Kräfte bestimmt sind, und dass die Drehführung des beweglichen Scharnierteils gegenüber dem festen Scharnierteil jedes oberen Scharniers um dessen Schwenkachse durch die Einfügung von Radial-Wälzlager-Mitteln verwirklicht ist, die hauptsächlich zur Aufnahme von radialen Kräften bestimmt sind, wobei die Wälzlager-Mittel zur Ermöglichung eines Vorgabewinkels der Koaxialität der festen Scharnierteile gegenüber den beweglichen Scharnierteilen ausgebildet sind.

## Claims

1. Motorised very heavy door comprising at least one leaf or flap (1) and at least one lower hinge (3, 4) and at least one upper hinge, the leaf being mounted pivotably about an essentially vertical axis of rotation (1') on a frame (2) by means of said hinges (3, 4), said lower hinge comprising a fixed hinge part (3) joined to said frame (2) and a movable hinge part (4) joined to said leaf (1) and mounted in rotation relative to said fixed hinge part (3) about a pivot axis (5), said movable hinge part (4) comprising a drive mechanism (6, 8) driven by a motor unit (7) comprising a geared motor (7') which is able to drive in rotation said movable hinge part (4) about its pivot axis (5), and thereby displace by pivoting said leaf (1) into an open or closed position, said motor unit (7) being mounted in a movable manner on said drive mechanism (6, 8) and on the fixed hinge part (3) and being fixed onto the fixed hinge part (3) by rapid securing and release means (9, 10), by being held in a drive position of said drive mechanism (6, 8) with anti-rotational locking of said unit (7) relative to the leaf (1), possibly with radial play,
said door being **characterised in that** the motor unit (7) on the one hand comprises a drive hub (12) driven in axial rotation by the geared motor (7') and extending by traversing a head (7") of the motor unit (7) relative to the part of said unit (7) comprising the motor part, the drive mechanism consisting of a drive shaft (6) extending the movable hinge part (4), coaxially to its pivot axis (5), said drive shaft (6), which is joined to said movable hinge part, being driven in axial rotation by said drive hub (12) by connecting and rotary drive means (8, 11) and on the other hand occupies a space adjacent to the frame (2), at the axis of rotation (1') of the leaf (1) between the lower hinge or hinges (3, 4) and the upper hinge or hinges of said door, substantially in alignment with the latter,
and **in that** said head (7") is profiled so as to have two opposite faces, a lower face and upper face respectively, which are traversed substantially perpendicularly by said drive hub (12) which runs onto said opposite faces by two openings, a lower (12') and upper (12") opening respectively, said drive shaft (6) being introduced into said drive hub (12) through the lower opening (12') and maintenance with axial locking of the drive shaft (6) in said drive hub (12) being possible by means of a stop (6') fixed in a removable manner on the free end part of said drive shaft (6) passing beyond the opposite face and bearing against the external surface of said face by preventing any withdrawal of said drive shaft (6) out of said drive hub (12) and
**in that** the motor unit (7) is fixed in a removable manner onto the fixed hinge part (3) by means of a connecting part (9) fixed onto said motor unit (7) and comprising a connecting part (13) ensuring the mechanical connection with the fixed hinge part (3) by means of an axis or connecting and anti-rotational locking pin (10) fixed onto the fixed hinge part (3).

2. Door according to claim 1, **characterised in that** the means for connection and driving in rotation consist of one or more keys (8) that are attached to the drive shaft (6) and each engage in a key groove (11) made in the drive hub (12) of the motor unit (7).

3. Door according to claim 2, **characterised in that** the mechanical connection between the connection part (13) and the connecting and anti-rotational locking pin (10) is a mechanical connection with radial play which can give said unit (7) a degree of freedom enabling possible and small scale displacements of the latter during the opening or the closure of the leaf (1).

4. Door according to claim 3, **characterised in that** the connecting part (9) is fixed underneath the motor unit (7) and partly opposite the introduction opening (12') of the drive shaft (6) in the drive hub (12) and **in that** the connecting and anti-rotational locking pin (10) has an elongated form, preferably generally cylindrical, and is connected mechanically at one of its free ends to said connecting part (9) and fixed at its other free end to the external face of the fixed hinge part (3), by extending substantially parallel to the axis of rotation (1') of the leaf (1), distinctly from the movable hinge part (4).

5. Door according to claim 4, **characterised in that** the fixed hinge part (3) has a profiled structure with a generally cylindrical form, with a substantially vertical axis, and **in that** the connecting and anti-rotational locking pin (10) is fixed onto the upper end face of said fixed hinge part (3).

6. Door according to any one of claims 4 to 5, **characterised in that** the connecting part (9) is in the form of a plate fixed underneath the motor unit (7), partly opposite the introduction opening (12') of the drive shaft (6) in the hub (12), and extending in a plane substantially perpendicular to the drive axis (12') of said drive hub (12), said connecting part (9) in the form of a plate comprising on the one hand a first opening (9') which can be traversed by said drive shaft (6) of the movable hinge part (4) in order to allow the mechanical drive connection of said shaft (6) into said hub (12) and on the other hand a second opening (9") able to receive a part of the corresponding free end of the connecting and anti-rotational locking pin (10) in order to ensure the mechanical connection of said connecting part (9) with the latter in order to ensure an anti-rotational locking of the motor unit (7).

7. Door according to claim 6, **characterised in that** the second opening (9") has an oblong form with a longitudinal axis (9"') passing substantially through the drive axis (12') of the drive hub (12) of the motor unit (7) and **in that** the corresponding free end part of the connecting and anti-rotational locking pin (10) traversing said second opening (10) is able to slide freely into the latter so as to give it radial play in the longitudinal direction of the said second oblong opening (9") making it possible to enable possible small scale radial displacements of said motor unit (7) during the opening or closing of the leaf (1).

8. Door according to any one of claims 1 to 7, **characterised in that** the pivot axis (5) is connected to the fixed hinge part (3) and **in that** the movable hinge part (4) is formed by a support plate (14) designed to be fixed onto the leaf (1) and extending with an arm (15) supporting at its free end an end piece (16) with a generally cylindrical form, comprising a receiving cavity or bearing (16') designed to receive said pivot axis (5) of said movable hinge part (4) and **in that** said arm (15) extends by departing from the plane of the leaf (1) so as to create a space or sufficient provision to accommodate and position the motor unit (7).

9. Door according to claim 8, **characterised in that** if necessary the drive shaft (6) of the movable hinge part (4) is fixed onto the upper face of the end piece (16) by means of a hood (17) with a generally cylindrical form comprising an enlarged base forming a securing crown (18) for connecting with rotational locking onto said end piece (16), preferably by screwing said crown (18) onto said upper face of the latter.

10. Door according to any one of claims 1 to 9, **characterised in that** the guiding in rotation of the movable hinge part (4) relative to the fixed hinge part (3) of each lower hinge (3, 4) about its pivot axis (5) is achieved by the interposition of radial rolling means designed to withstand mainly radial loads and axial rolling means designed to withstand mainly axial loads, and **in that** the rotational guiding of the movable hinge part relative to the fixed hinge part of each upper hinge about its pivoting axis is achieved by the interposition of radial rolling means designed to withstand mainly radial loads, said rolling means being able to allow an angular coaxial deficiency of said fixed hinge parts relative to said movable hinge parts.
